# EUROPÄISCHE PATENTSCHRIFT

(11) **EP 0 190 171 B1**
(45) Veröffentlichungstag und Bekanntmachung des Hinweises auf die Patenterteilung: **04.05.1988**
(21) Anmeldenummer: 85903206.2
(22) Anmeldetag: 24.07.1985
(51) Int. Cl.: E04D 13/10

(54) **SCHNEEHALTEVORRICHTUNG**
DEVICE FOR RETAINING SNOW
DISPOSITIF POUR RETENIR LA NEIGE

(30) Priorität: 30.07.1984 DE 8422675 U
(43) Veröffentlichungstag der Anmeldung: 13.08.1986
(73) Patentinhaber: Schweizerische Aluminium AG, 8212 Neuhausen am Rheinfall (CH)
(72) Erfinder: LOHRER, Werner, D-7703 Rielasingen (DE)
(86) Internationale Anmeldenummer: CH8500118
(87) Internationale Veröffentlichungsnummer: WO8600950

(56) Entgegenhaltungen:
- CH-A- 396 370
- CH-A- 452 160
- DE-B- 1 023 210
- DE-U- 8 229 095
- GB-A- 2 086 971
- US-A- 2 029 645
- US-A- 3 342 007

## Beschreibung

Die Erfindung betrifft eine Schneehaltevorrichtung für die Montage auf Dächern oder entsprechenden Flächen mit zwei in Abstand zueinander verlaufenden Profilen, die zumindest eine Längswand aufweisen sowie durch wenigstens einen zwischen den Längswänden verlaufenden Steg verbunden sind.

Eine derartige Schneehaltevorrichtung offenbart die Schrift zum DE-U-8 229 095 ; zwei Winkelstäbe sind durch Querstege miteinander leiterartig verbunden und in seitliche Haltebügel eingeschoben. Dieses zaunartige Element ist mit dem erheblichen Nachteil behaftet, daß sich an dem unten abstehenden Winkelstreifen Nässe ablagern kann, insbesondere dann, wenn durch nicht sachgemäße Befestigung die Vorrichtung etwas schräg verläuft. Dann bildet der untere Winkel eine Wasserrinne, in weicher das Wasser stehen bleibt und Korrosionen erzeugt. Außerdem gefährden die abstehenden Teile dieser Schneehaltevorrichtung einen Benutzer, beispielsweise einen Monteur.

Als weiterer Mangel muß angesehen werden, daß die Herstellung einer derartigen Konstruktion sehr aufwendig ist und an den Verbindungsstellen der einzelnen Elemente Korrosionsnester anbietet.

Angesichts dieser Gegebenheiten hat sich der Erfinder das Ziel gesetzt, ein korrosionsarmes, auf einfache Weise herzustellendes und problemlos montierbares Element geringen Gewichts zu fertigen, was erfindungsgemäß dadurch erfolgt, daß die Profile als Hohlprofile mit keinerlei nach außen abstehenden Teilen ausgebildet und mit dem Profilsteg einstückig auf dem Wege des Strangpreßens aus Aluminium oder einer Aluminiumlegierung hergestellt sind. Darüber hinaus sind die zueinander weisenden Innenwände der Hohlprofile vom Profilsteg weg auseinanderführend geneigt.

Die erfindungsgemäße Schneehaltevorrichtung ist durch den Strangpreßvorgang problemlos zu fertigen und zwar ohne abstehende Teile. Die Hohlprofile sind dank des Strangpreßvorgangs völlig geschlossen und können infolgedessen keine Flüssigkeit in sich aufnehmen. Von besonderer Bedeutung ist die Schräglage der beiden einander zugekehrten Innenwände ; hierdurch kann auch bei unsachgemäßer Montage die oben beschriebene Auffangrinne für Flüssigkeit nicht entstehen.

Nach einem weiteren Merkmal der Erfindung schließt die Innenwand mit dem Profilsteg einen Neigungswinkel von 110 bis 150°, bevorzugt 140°, ein und gewährleistet in besonderem Maße, daß auf der Innenwand weder Schnee noch Wasser stehenbleiben können. Dieser Vorzug kann erfindungsgemäß noch durch eine leichte Krümmung des Hohlprofilquerschnitts der Innenwand unterstützt werden.

Als günstig hat es sich erwiesen, die Längsachse des Profilsteges als Symmetrieebene zu nutzen ; zu beiden Seiten dieser Symmetrieebene sind gleiche Profilkonturen angeordnet, beispielsweise ein Hohlprofil mit Zwischeninnenwand und Seitenwand vorgesehenem und zu beiden genannten Wänden geneigtem Zwischenstreifen. Diese besonders gefällige Form bietet über ihre Optik hinaus besonders wenig Angriffsflächen für ein Liegenbleiben von Schnee oder Flüssigkeit, darüber hinaus aber eine Montageerleichterung, da das erfindungsgemäße Profil nie mit einer « falschen » Seite montiert wird.

Als günstige Form des Hohlprofilquerschnitts ergibt sich ein Rechteckprofil, das mit einem Eck an den Profilsteg anschließt, wobei die diesem benachbarten Rechteckseiten die Innenwände bilden.

Die an sich aus der Schrift zum DE-U- 8 229 095 bekannten Zwischenräume zwischen den dort vorhandenen Stegen sind erfindungsgemäß im Profilsteg dadurch erzeugt, daß man Ausnehmungen ausstanzt, welche bevorzugt zwischen sich Stege bilden, die quer zu den beiden Hohlprofilen verlaufen.

Weitere Vorteile, Merkmale und Einzelheiten der Erfindung ergeben sich aus der nachfolgenden Beschreibung bevorzugter Ausführungsbeispiele sowie anhand der Zeichnung ; diese zeigt in :
Fig. 1 : eine geschnittene Schrägsicht auf einen Profilstreifen mit Hohlprofilen ;
Fig. 2.: den Querschnitt durch ein anderes Ausführungsbeispiel.
Fig. 3 : einen Querschnitt durch ein Hohlprofil.

Ein auf einem Dach festlegbarer Profilstreifen 10 einer Höhe i von beispielsweise 150 mm zum Halten von Dachlawinen besteht nach Fig. 1 aus einem Profilsteg 11 mit beidends angeordneten Hohlprofilen 12. Diese sind zusammen mit dem Profilsteg 11 aus Leichtmetall einstückig auf dem Wege des Strangpressens hergestellt.

Der Innenraum 13 jenes Hohlprofils 12 wird von einem Abschnitt des Profilsteges 11, einer dazu rechtwinkligen Längswand 14, einer zum Profilsteg 11 parallelen Seitenwand 15 sowie einer geneigten Innenwand 16 begrenzt ; letztere schließt mit dem Profilsteg 11 einen Winkel w von bevorzugt 140° ein.

In den verbliebenen Mittelstreifen des Profilsteges 11 sind Ausnehmungen 17 eingebracht, beispielsweise eingestanzt, die Zwischenstege 18 bilden.

Beim Ausführungsbeispiel der Fig. 2 ist die Längsachse des Profilsteges 11 eine Symmetrieebene E für den stranggepreßten Profilstreifen 10ₐ. Hier gehen vom Profilsteg 11 einer Höhe h beidends in einem Winkel t von etwa 70° zwei Innenwände 16 ab, an die jeweils mit einem Winkel n ein Zwischenstreifen 16ₐ anschließt, der in die Seitenwand 15 übergeht. Die Längswand 14 wird durch jene Symmetrieebene E in der Mitte geteilt.

In Fig. 3 ist ein Hohlprofil 12 mit quadratischem Querschnitt zu erkennen, der mit einer Ecke an den Profilsteg 11 angeformt ist.

## Patentansprüche

1. Schneehaltevorrichtung für die Montage auf Dächern oder entsprechenden, geneigten Flächen mit zwei in Abstand zueinander verlaufenden Profilen (12), die zumindest eine Längswand (14) aufweisen sowie durch wenigstens einen zwischen den Längswanden verlaufenden Steg (11) verbunden sind, dadurch gekennzeichnet, dass die Profile als Hohlprofile (12) mit keinerlei nach außen abstehenden Teilen ausgebildet und mit dem Steg als Profilsteg (11) einstückig auf dem Wege des Strangpressens aus Aluminium oder einer Aluminiumlegierung hergestellt sind.

2. Schneehaltevorrichtung nach Anspruch 1, dadurch gekennzeichnet, dass zueinander weisende Innenwände (16) der Hohlprofile (12) vom Profilsteg (11) weg auseinandergeführt geneigt sind.

3. Schneehaltevorrichtung nach Anspruch 1 oder 2, dadurch gekennzeichnet, dass das Hohlprofil (12) jeweils eine an die Längswand (14) anschliessende Seitenwand aufweist und die Innenwand (16) zwischen dieser und dem Profilsteg (11) verläuft.

4. Schneehaltevorrichtung nach einem der Ansprüche 1 bis 3, dadurch gekennzeichnet, dass die Innenwand (16) mit dem Profilsteg (11) einen Neigungswinkel (w) von 110 bis 150°, bevorzugt 140°, einschliesst.

5. Schneehaltevorrichtung nach einem der Ansprüche 1 bis 4, dadurch gekennzeichnet, dass die Längsachse des Profilsteges (11) eine Symmetrieebene (E) ist.

6. Schneehaltevorrichtung nach einem der Ansprüche 1 bis 5, dadurch gekennzeichnet, dass zwischen der Innenwand (16) und der parallel zum Profilsteg (11) verlaufenden Seitenwand (15) ein gegenüber beiden geneigter Zwischenstreifen (16ₐ) verläuft.

7. Schneehaltevorrichtung nach Anspruch 1 oder 5, dadurch gekennzeichnet, dass das Hohlprofil (12) einen im wesentlichen rechteckigen, vorzugsweise quadratischen Querschnitt aufweist und mit einer Ecke an den Profilsteg (11) angeformt ist, so dass zwei benachbarte Querschnittswände Innenwände (16) bilden.

8. Schneehaltevorrichtung nach einem der Ansprüche 1 bis 7, dadurch gekennzeichnet, dass die Innenwand (16) querschnittlich eine Krümmung aufweist.

9. Schneehaltevorrichtung nach einem der Ansprüche 1 bis 8, dadurch gekennzeichnet, dass in dem Profilsteg (11) Ausnehmungen (17) eingestanzt sind.

10. Schneehaltevorrichtung nach Anspruch 1 oder 9, dadurch gekennzeichnet, dass die Ausnehmungen (17) zwischen sich Zwischenstege (18) bilden.

## Claims

1. A snow retainer device for mounting on roofs or corresponding sloping areas, having two sections (12) running at a distance apart, which exhibit at least one longitudinal wall (16) and also are connected by at least one web (11) running between the longitudinal walls, characterized in that the sections are made as hollow sections (12) having absolutely no parts standing up on the outside and are produced by way of extrusion from aluminium or aluminium alloy with the web in one piece as a section web (11).

2. A snow retainer device as in Claim 1, characterized in that inner walls (16) pointing at one another on the hollow sections (12) are carried by the section web (11) at a slope away from one another.

3. A snow retainer device as in Claim 1 or 2, characterized in that the hollow section (12) exhibits in each case a sidewall adjoining the longitudinal wall (14) and the inner wall (16) runs between the latter and the section web (11).

4. A snow retainer device as in one of the Claims 1 to 3, characterized in that the inner wall (16) includes with the section web (11) an angle of inclination (w) of from 110 to 150°, preferably 140°.

5. A snow retainer device as in one of the Claims 1 to 4, characterized in that the longitudinal axis of the section web (11) is a plane of symmetry (E).

6. A snow retainer device as in one of the Claims 1 to 5, characterized in that between the inner wall (16) and the sidewall (15) running in parallel with the section web (11) runs an intermediate strip (16J which slopes with respect to both of them.

7. A snow retainer device as in Claim 1 or 5, characterized in that the hollow section (12) exhibits an essentially rectangular, preferably square cross-section and is moulded by one corner onto the section web (11) so that two adjacent walls of the cross-section form inner walls (16).

8. A snow retainer device as in one of the Claims 1 to 7, characterized in that the inner wall (16) exhibits a curvature in cross-section.

9. A snow retainer device as in one of the Claims 1 to 8, characterized in that cutouts (17) are stamped into the section web (11).

10. A snow retainer device as in Claim 1 or 9, characterized in that the cutouts (17) form intermediate webs (18) between them.

## Revendications

1. Dispositif pour retenir la neige, destiné à être- monté sur des toits ou des surfaces inclinées semblables, comprenant deux profilés (12) s'étendant à distance l'un de l'autre, qui possèdent au moins une paroi longitudinale (14) et sont reliés l'un à l'autre par au moins une entretoise (11) s'étendant entre les parois longitudinales, caractérisé en ce que les profilés sont constitués par des profilés creux (12) qui ne présentent aucune partie faisant saillie vers l'extérieur et sont produits, d'un seul tenant avec l'entretoise (11), par extrusion d'aluminium ou d'alliage d'aluminium.

2. Dispositif selon la revendication 1, caractérisé en ce que des parois intérieures (16) des profilés creux (12), parois qui sont dirigées l'une vers l'autre, s'étendent à partir de l'entretoise (11) en s'écartant l'une de l'autre sous une inclinaison.

3. Dispositif selon la revendication 1 ou 2, caractérisé en ce que chaque profilé creux (12) possède une paroi latérale qui se raccorde à la paroi longitudinale (14) et que la paroi intérieure (16) s'étend entre cette paroi latérale et l'entretoise (11).

4. Dispositif selon une des revendications 1 à 3, caractérisé en ce que la paroi intérieure (16) renferme avec l'entretoise (11) un angle d'inclinaison (w) de 110 à 150°, de préférence de 140°.

5. Dispositif selon une des revendications 1 à 4, caractérisé en ce que l'axe longitudinal de l'entretoise (11) définit un plan de symétrie (E).

6. Dispositif selon une des revendications 1 à 5, caractérisé en ce qu'une bande intermédiaire (16a) s'étend entre la paroi intermédiaire (16) et la paroi latérale (15), elle-même parallèle à l'entretoise (11), la bande intermédiaire étant inclinée à la fois par rapport à la paroi intérieure et par rapport à la paroi latérale.

7. Dispositif selon la revendication 1 ou 5, caractérisé en ce que le profilé creux (12) possède une section droite essentiellement rectangulaire, de préférence carrée, et que le profilé creux se raccorde à l'entretoise (11) par un angle, de manière que deux parois voisines, en section droite, forment des parois intérieures (16).

8. Dispositif selon une des revendications 1 à 7, caractérisé en ce que la paroi intérieure (16) possède une courbure en section droite.

9. Dispositif selon une des revendications 1 à 8, caractérisé en ce que des évidements (17) sont formés par découpage dans l'entretoise (11).

10. Dispositif selon la revendication 1 ou 9, caractérisé en ce que les évidements (19) forment des entretoises intermédiaires (18) entre eux.
